# EUROPÄISCHE PATENTSCHRIFT

(11) **EP 2 996 120 B1**
(45) Veröffentlichungstag und Bekanntmachung des Hinweises auf die Patenterteilung: **28.06.2017**
(21) Anmeldenummer: 15188963.1
(22) Anmeldetag: 31.05.2006
(51) Int. Cl.: H01F 27/02

(54) **TRÄGERVORRICHTUNG FÜR EINE RINGKERNDROSSEL UND INDUKTIVES BAUELEMENT**
SUPPORT DEVICE FOR A RING CORE CHOKE AND INDUCTIVE COMPONENT
DISPOSITIF DE SUPPORT POUR UNE BOBINE DE CHOC À NOYAU TOROÏDAL ET COMPOSANT INDUCTIF

(30) Priorität: 16.06.2005 DE 102005027942
(43) Veröffentlichungstag der Anmeldung: 16.03.2016
(62) Teilanmeldung aus: 06753215.0
(73) Patentinhaber: EPCOS AG, 81669 München (DE)
(72) Erfinder: Feist, Günther, 73333 Gingen / Fils (DE); Niklas, Karl, 89551 Königsbronn-Itzelberg (DE)
(74) Vertreter: Epping - Hermann - Fischer

(56) Entgegenhaltungen:
- DE-A1- 3 047 603
- DE-A1- 3 330 881
- JP-U- 3 006 873
- JP-U- H0 546 009
- JP-U- H0 645 310
- JP-U- S5 970 324

## Beschreibung

Es wird eine Trägervorrichtung für eine Ringkerndrossel beschrieben. Ferner wird eine Halterung für ein induktives Bauelement aufweisend die Trägervorrichtung und ein induktives Bauelement mit der Halterung beschrieben.

Die Druckschriften JP H05 46009 U und JP 3 006873 U zeigen jeweils eine Befestigungsvorrichtung mit Drahtführung für eine Ringkerndrossel.

Weiterhin zeigt die Druckschrift DE 10223995 C1 ein Isolierteil, das den Ringkern einer Ringkerndrossel umgreift und Vorsprünge zum Fixieren von Drahtwicklungen sowie zum Einhalten eines Rastermaßes aufweist. Das Isolierteil weist im Mittelbereich Stege auf, die für die Potentialtrennung sorgen.

Ein weiteres Isolierteil ist z. B. aus der Druckschrift DE 10308010 A1 bekannt. Das Isolierteil weist radial nach außen verlaufende Stege auf, die durch den Druck in radialer Richtung elastisch verformbar sind.

Eine zu lösende Aufgabe besteht darin, eine Trägervorrichtung für eine Ringkerndrossel anzugeben.

Es wird eine in einen Ringkern einsetzbare Haltevorrichtung angegeben, die Rastvorrichtungen aufweist und die mittels dieser Rastvorrichtungen an einem Gegenstück befestigbar ist. Als Gegenstück kann z. B. ein Gehäuse, ein Teilgehäuse oder eine Trägervorrichtung dienen.

Des weiteren wird eine Trägervorrichtung für einen Ringkern angegeben, die eine Rastvorrichtung zur Befestigung einer Haltevorrichtung für den Ringkern aufweist.

Im Folgenden werden bevorzugte Ausgestaltungen der angegebenen Halte- und Trägervorrichtung erläutert.

Die Haltevorrichtung ist im Ringkernloch vorzugsweise mittels elastischer Kräfte befestigbar.

Die Haltevorrichtung und die Trägervorrichtung sind vorzugsweise jeweils aus einem elektrisch isolierenden Material gebildet. Insbesondere kommen für einen Spritzguss geeignete Kunststoffe in Betracht.

Die angegebene Trägervorrichtung und die angegebene Haltevorrichtung bilden in einer vorteilhaften Variante eine Halterung oder ein Teilgehäuse eines induktiven Bauelements mit einer Ringkerndrossel, wobei die Rastvorrichtungen der Haltevorrichtung und der Trägervorrichtung komplementär zueinander ausgebildet sind.

Möglich ist aber auch, die Haltevorrichtung in einem beliebigen Gehäuse oder Teilgehäuse, das zu diesem Zweck vorgesehene Rastvorrichtungen aufweist, zu befestigen.

Die Rastvorrichtung einer Haltevorrichtung oder einer Trägervorrichtung ist vorzugsweise als eine Rastfläche ausgebildet. Die Rastfläche kann z. B. eine Rippung aufweisen.

Die Rastvorrichtungen sind vorzugsweise auf beiden Stirnseiten der Haltevorrichtung angeordnet. Ein die Rastvorrichtungen tragender Teil der Haltevorrichtung ist vorzugsweise gegenüber den übrigen Teilen der Haltevorrichtung überstehend ausgebildet.

Die Haltevorrichtung kann z. B. bei einer Ringkerndrossel mit mehreren Wicklungen als eine Potentialtrennungsvorrichtung vorgesehen sein. Sie kann z. B. eine sternförmige Anordnung von mehreren Stege umfassen, wobei mindestens einer der Stege eine Rastvorrichtung, vorzugsweise eine Rastfläche aufweist.

In einer bevorzugten Variante umfasst die Haltevorrichtung ein Mittelteil und mindestens zwei nach außen verlaufende, elastisch verformbare, um das Mittelteil aufwickelbare Stege, die jeweils an ihrem vom Mittelteil abgewandten Ende einen starren Isolierbereich aufweisen.

In einer Variante ist eine Rastvorrichtung am starren Isolierbereich angeordnet. Vorzugsweise sind dabei an beiden Stirnseiten des Isolierbereichs jeweils mindestens eine Rastfläche angeordnet. Alternativ kann eine Rastvorrichtung am Mittelteil - vorzugsweise auch stirnseitig - angeordnet sein.

Die Rastvorrichtung der Trägervorrichtung kann zwei gegenüber liegenden Rastflächen umfassen. Die Haltevorrichtung für einen Ringkern wird vorzugsweise zwischen diesen Rastflächen befestigt.

Ferner wird eine erfindungsgemäße Ausführungsform einer Trägervorrichtung beschrieben. Die Trägervorrichtung umfasst eine Basisplatte, die hervorstehende, langgestreckte Befestigungsvorrichtungen und einen zwischen diesen angeordneten Bereich zur Aufnahme einer Ringkerndrossel aufweist. Die Befestigungsvorrichtungen erstrecken sich vorzugsweise senkrecht zur Basisplatte und haben die Form einer Stange.

Eine Ringkerndrossel wird in einer Variante zwischen zwei vorzugsweise in einer Querrichtung einander gegenüber liegenden Befestigungsvorrichtungen stehend angeordnet.

Eine Befestigungsvorrichtung weist mindestens eine zum Drosselbereich hin gewandte Rastvorrichtung auf, wobei die Rastvorrichtung mindestens eine Rastfläche umfasst. Eine Befestigungsvorrichtung kann langgestreckte Vorsprünge aufweisen, die die Rastfläche seitlich begrenzen. Die von der Basisplatte abgewandten Enden der Vorsprünge sind vorzugsweise abgeschrägt.

Die Befestigungsvorrichtungen sind in einer vorteilhaften Variante auch zur Drahtführung bzw. zum Einhalten des Rastermasses einer Drahtwicklung der Ringkerndrossel vorgesehen. Sie weisen dabei jeweils vorzugsweise mindestens einen Drahtführungskanal auf, der parallel zur Achse der Befestigungsvorrichtung bzw. senkrecht zur Basisplatte verläuft. Die Enden einer der Drahtwicklungen werden in den Drahtführungskanälen der Befestigungsvorrichtungen geführt. Ein Drahtführungskanal ist vorzugsweise als eine Rille auf der vom Drosselbereich abgewandten Seite der Befestigungsvorrichtung ausgebildet.

Eine Befestigungsvorrichtung wird also vorzugsweise zu mehreren Zwecken, d. h. sowohl zur Befestigung der Haltevorrichtung als auch zur Drahtführung benutzt. Eine multifunktionale Befestigungsvorrichtung weist vorzugsweise ein H-Profil auf.

In der Basisplatte sind vorzugsweise mindestens zwei Drahtdurchführungsöffnungen zur Aufnahme von Enden einer Drahtwicklung vorgesehen. Der Drahtführungskanal einer Haltevorrichtung mündet in eine dieser Öffnungen.

Im Folgenden wird die angegebene Haltevorrichtung, die Trägervorrichtung, eine Halterung für ein induktives Bauelement und ein induktives Bauelement anhand schematischer und nicht maßstabsgetreuer Figuren erläutert. Es zeigen:
Figur 1 in einer perspektivischen Ansicht eine Halteanordnung für ein induktives Bauelement: die Trägervorrichtung gemäß Figuren 4 bis 6 mit Rastvorrichtungen (unten) und eine als Potentialtrennungsvorrichtung ausgebildete Haltevorrichtung gemäß Figur 3 mit einem Gegenraster (oben);
Figur 2 die Halteanordnung gemäß Figur 1 in einer Teilquerschnittsansicht vor dem Einsetzen der Potentialtrennungsvorrichtung in die Trägervorrichtung;
Figur 2A die Halteanordnung gemäß Figuren 1, 2 nach dem Einsschieben der Potentialtrennungsvorrichtung in die Befestigungsvorrichtungen der Trägervorrichtung;
Figur 3 die Draufsicht auf die Stirnseite einer Ringkerndrossel mit einer im Kernloch eingesetzten Potentialtrennungsvorrichtung;
Figur 4 eine Trägervorrichtung in einem Querschnitt parallel zur Längsrichtung der Basisplatte;
Figur 5 eine Seitenansicht auf die Trägervorrichtung gemäß Figuren 1, 2, 2A und 4;
Figur 6 die Trägervorrichtung gemäß Figuren 4, 5 in einer Draufsicht von oben;
Figuren 7 und 8 verschiedene Ansichten einer weiteren Potentialtrennungsvorrichtung mit sternförmigen Stegen und einer Rastvorrichtung;
Figur 9 ein induktives Bauelement mit einer Halterung für eine Ringkerndrossel gemäß Figur 1.

Figur 1 zeigt eine Halterung für ein induktives Bauelement mit einer als Potentialtrennungsvorrichtung 5 ausgebildeten Haltevorrichtung (oben) und einer auch in der Beschreibung zu den Figuren 4 bis 6 erläuterten Trägervorrichtung (unten). Figur 2 zeigt die in Figur 1 gezeigte Halterung in einer weiteren Ansicht.

Eine im Kernloch des Ringkerns 2 einer Ringkerndrossel eingesetzte Potentialtrennungsvorrichtung 5 ist in Figur 3 gezeigt. Die Potentialtrennungsvorrichtung 5 dient als Abstandhalter zwischen Drahtwicklungen 41, 42, 43 der Ringkerndrossel.

Nachstehend erläuterte Merkmale einer Potentialtrennungsvorrichtung 5 kann eine beliebige Haltevorrichtung für einen Ringkern aufweisen.

Die in Figur 9 zu sehende Ringkerndrossel umfasst einen Ringkern 2 und drei auf diesen Kern aufgewickelten Drahtwicklungen 41, 42, 43, die jeweils auf einem eigenen elektrischen Potential liegen.

Die Potentialtrennungsvorrichtung 5 wird vorzugsweise mittels in radialer Richtung wirkender elastischer Kräfte im Kernloch fixiert.

Die Potentialtrennungsvorrichtung 5 gemäß Figuren 1 und 3 weist ein Mittelteil 55 sowie drei von diesem ausgehende, sternförmig verlaufende, in dieser Variante elastisch verformbare Stege 501, 502, 503 auf, an dessen von der Mitte abgewandten Enden Isolierbereiche 511, 512, 513 vorgesehen sind.

Stege 521, 522, 523 einer z. B. in Fig. 7 und 8 gezeigten Potentialtrennungsvorrichtung 5 können in einer weiteren Variante formfest sein und an ihren zum Ringkern gewandten Enden elastisch verformbare, vorzugsweise spreizbare Vorrichtungen aufweisen, die beim Einsetzen der Potentialtrennungsvorrichtung 5 in ein Kernloch gegen die Innenwand des Kernlochs drücken. Die Stege 521, 522, 523 sind sternförmig angeordnet.

In Figuren 1 und 2 ist mit einem Blockpfeil angedeutet, dass die Potentialtrennungsvorrichtung 5 - vorzugsweise nach dem Einsetzen in das Kernloch eines Ringkernes - zwischen den Befestigungsvorrichtungen 11 und 12 eingeschoben und zwischen diesen mittels Rastvorrichtungen 50, 113 in vertikaler Richtung sowie mittels Vorsprünge 111, 112 und 121, 122 der Befestigungsvorrichtungen 11, 12 in Längsrichtung fixiert wird.

An beiden Stirnseiten des starren Isolierbereichs 511 sind als Rippung geformte Rastvorrichtungen 50 ausgebildet. Der starre Isolierbereich 511, also der die Rastvorrichtungen 50 tragende Teil der Potentialtrennungsvorrichtung 5 steht in axialer Richtung auf beiden Seiten über übrige Teile der Potentialtrennungsvorrichtung hinaus. Vorzugsweise ist die axiale Größe der übrigen Teile der Potentialtrennungsvorrichtung an die axiale Größe des Ringkerns angepasst, wobei der Isolierbereich 511 zu beiden Seiten des Kerns hinausragt und somit zur Fixierung der Anordnung aus der Potentialtrennungsvorrichtung 5 und dem Kern 2 geeignet ist.

In Figur 2 ist jeweils nur ein Vorsprung 111 bzw. 121 der Befestigungsvorrichtung 11 bzw. 12 sichtbar. Ein oberes Ende des Vorsprungs 111, 121 weist eine abgeschrägte Fläche 111a bzw. 121a auf. Dabei sind abgeschrägte Flächen der Vorsprünge, die derselben Befestigungsvorrichtung zugeordnet sind, zueinander gewandt, siehe Fig. 4.

In Figur 2A ist die Halterung gemäß Figuren 1 und 2 nach dem Einrasten der Potentialtrennungsvorrichtung 5 zwischen Befestigungsvorrichtungen 11 und 12 gezeigt. Die Rastvorrichtungen einer Befestigungsvorrichtung und der Potentialtrennungsvorrichtung sind formschlüssig aneinander angepasst. Die Rastvorrichtungen 50, 113, 123 sind als Rastgesperre ausgebildet, wobei die Bewegung der Potentialtrennungsvorrichtung 5 nach oben durch die Vorzugsrichtung der Zahnung verhindert wird.

In Figuren 4 bis 6 ist eine weitere vorteilhafte Ausführungsform einer Trägervorrichtung für eine Ringkerndrossel in verschiedenen Ansichten gezeigt. In Figuren 8 bis 10 sind verschiedene Ansichten einer Halterung gezeigt, welche diese Trägervorrichtung und eine in ein Kernloch einsetzbare Potentialtrennungsvorrichtung 5 umfasst. Die Trägervorrichtung gemäß der zweiten Ausführungsform ist bis auf die unten erläuterten und aus den Figuren ersichtlichen Unterschiede vorzugsweise im Wesentlichen wie die Trägervorrichtung gemäß der ersten Ausführungsform ausgebildet.

Die Befestigungsvorrichtungen 11 und 12 sind spiegelsymmetrisch ausgebildet. Ihre Ausgestaltung wird anhand der Befestigungsvorrichtung 11 erläutert.

Figur 4 zeigt eine Teilquerschnittsansicht der Trägervorrichtung gemäß der zweiten Ausführungsform mit einer Ansicht auf die Befestigungsvorrichtung 11 von innen.

Die Befestigungsvorrichtung 11 weist auf ihrer zum Ringkernloch gewandten Innenseite eine Rastvorrichtung 113, die hier als eine Rastfläche mit einer Rippung ausgebildet ist. Die Rippung verläuft entlang der Achse der Befestigungsvorrichtung 11. Die Rippung ist dabei so ausgebildet, dass das Gleiten einer Potentialtrennungsvorrichtung 5 zur Basisplatte 10 hin möglich, aber das Gleiten in die dazu entgegengesetzte Richtung verhindert ist.

Die Rastvorrichtung 113 ist zu beiden Seiten durch Schienen 111 und 112 begrenzt. Die Schienen 111 und 112 stellen in Richtung zur Ringkerndrossel gewandte Vorsprünge der Befestigungsvorrichtung 11 dar. Diese Schienen verlaufen parallel zur Achse der Befestigungsvorrichtung.

Die Schienen 111 und 112 sind zur Oberseite der Befestigungsvorrichtung hin derart abgeschrägt, dass die Einführung einer Potentialtrennvorrichtung 5 erleichtert ist.

Der zur Befestigungsvorrichtung 11 gewandte Teil der Potentialtrennvorrichtung 5 ist vorzugsweise so ausgebildet, dass er zwischen den Schienen 111, 112 problemlos gleiten, aber seitlich nicht abrutschen kann.

Eine Seitenansicht der Trägervorrichtung gemäß Figur 4 ist in Figur 5 gezeigt. Dabei ist die Außenseite der Befestigungsvorrichtung 11 zu sehen.

In der Figur 6 ist gezeigt, dass die Befestigungsvorrichtungen 11, 12 jeweils im Wesentlichen ein H-Profil aufweisen.

Die Basisplatte 10 ist in einer Längsrichtung x in zwei Randbereiche und einen Mittelbereich aufgeteilt. Die Befestigungsvorrichtungen 11, 12 sind im Mittelbereich der Basisplatte 10 angeordnet. Die Befestigungsvorrichtungen 11, 12 stehen quer zur Längsrichtung x der Basisplatte 10 einander gegenüber. Zwischen den Befestigungsvorrichtungen 11, 12 ist ein Drosselbereich zur Aufnahme einer Ringkerndrossel vorgesehen.

Pro Bereich sind je zwei Drahtdurchführungsöffnungen 101 und 102, 103 und 104, 105 und 106 vorgesehen. Die Öffnungen 101 bis 106 sind paarweise entlang einer Querrichtung y angeordnet. Die Öffnungspaare dienen jeweils zur Einhaltung des Rastermaßes von Enden 31, 32, 33 der jeweiligen Drahtwicklung 41, 42, 43. Die Öffnungen 101 und 102 dienen dabei zur Durchführung von beiden Enden 32 der Drahtwicklung 42. Analog dazu dienen die Öffnungen 103 und 104 zur Durchführung von Enden 33 der Drahtwicklung 43 bzw. die Öffnungen 105 und 106 zur Durchführung von Enden 31 der Drahtwicklung 41.

Die Drahtführungskanäle der Befestigungsvorrichtungen 11 und 12 münden in die Öffnungen 103 bzw. 104.

Die Trägervorrichtung ist vorzugsweise bezogen auf eine durch ihre Mitte, parallel zu der Richtung x bzw. y verlaufende Achse spiegelsymmetrisch ausgebildet.

Auf der Unterseite der Basisplatte 10 sind Distanzfüße 60 zur Abstandhaltung zwischen der Basisplatte 10 und einer hier nicht gezeigten, zur Montage des induktiven Bauelements vorgesehenen Leiterplatte angeordnet.

Endabschnitte der Drahtwicklung 43 sind durch die Wände der Befestigungsvorrichtungen 11, 12 fixiert. Vorzugsweise sind diese Endschnitte im jeweiligen Drahtführungskanal versenkt, so dass der Drahtabschnitt im Querschnitt auf der offenen Seite der Befestigungsvorrichtungen 11, 12 über diese Vorrichtungen hinaus nicht übersteht.

Die Endabschnitte der Drahtwicklung 43 sind im Drahtführungskanal geführt und dadurch in Axialrichtung des Drahtführungskanals, also senkrecht zur Basisplatte 10 fixiert. Dadurch, dass quer zur Basisplatte 10 verlaufende Endabschnitte der Drahtwicklung 43 jeweils im Drahtführungskanal der Befestigungsvorrichtung 11 bzw. 12 fixiert sind, wobei ihr seitliches Ausrutschen verhindert wird, ist auch die Lage der Ringkerndrossel gegenüber der Basisplatte 10 fixiert.

Die Befestigungsvorrichtungen 11, 12 dienen jeweils zu einer sicheren Abstandhaltung der Drahtenden 33 der Drahtwicklung 43 von den anderen Drahtwicklungen 41, 42. Dadurch ist es möglich, Drahtwicklungen ohne eine Isolierhülle zu verwenden. Es können mit einem Isolierlack überzogene oder ggf. sogar nicht isolierte Drahtwicklungen benutzt werden.

Die Befestigungsvorrichtungen 11, 12 können einen beliebigen Querschnitt bzw. den Drahtführungskanal mit einem beliebigen Querschnitt aufweisen. Die Befestigungsvorrichtungen 11, 12 können in einer Variante als Hohlröhre bzw. Hohlzylinder ausgebildet sein. Der Querschnitt des Drahtführungskanals ist vorzugsweise an die Form des Drahtendes 33 angepasst.

Die Basisplatte 10 und ihre Befestigungsvorrichtungen 11, 12 sind vorzugsweise in einem Stück, d. h. in einem Verfahrensschritt erzeugt. Möglich ist aber auch, die Basisplatte 10 und die Befestigungsvorrichtungen 11, 12 aus einem Material oder aus jeweils verschiedenen Materialien separat zu fertigen und fest, vorzugsweise monolithisch miteinander zu verbinden. Möglich ist auch, zunächst die Basisplatte 10 bereitzustellen und auf dieser in einem späteren Verfahrensschritt die Befestigungsvorrichtungen 11, 12 zu erzeugen.

### Bezugszeichenliste

- 10: Basisplatte
- 101 - 106: Rasteröffnungen
- 11, 12: Befestigungsvorrichtung
- 111, 112, 121, 122: Vorsprünge
- 111a, 121a: abgeschrägte Flächen
- 113, 123: Rastervorrichtung
- 2: Ringkern
- 31, 32, 33: Enden der Drahtwicklungen
- 41, 42, 43: Drahtwicklungen
- 5: Potentialtrennungsvorrichtung
- 50: Rastfläche
- 501, 502, 503: verformbare Stege
- 511, 512, 513: Isolierbereiche
- 521, 522, 523: Stege
- 55: Mittelteil der Potentialtrennungsvorrichtung

## Patentansprüche

1. Trägervorrichtung für einen Ringkern (2) einer Ringkerndrossel,
mit einer Basisplatte (10), die hervorstehende, langgestreckte Befestigungsvorrichtungen (11, 12) und einen zwischen diesen angeordneten Bereich zur Aufnahme der Ringkerndrossel aufweist,
wobei die Befestigungsvorrichtungen (11, 12) jeweils mindestens eine zu diesem Bereich hin gewandte Rastvorrichtung (113, 123) zur Befestigung einer Haltevorrichtung für den Ringkern aufweisen, wobei die Rastvorrichtung (113, 123) mindestens eine Rastfläche umfasst, und
wobei die Befestigungsvorrichtungen (11, 12) jeweils einen Drahtführungskanal aufweisen,
**gekennzeichnet dadurch, dass**
die Rastfläche (113, 123) eine Rippung aufweist, die entlang der Achse der Befestigungsvorrichtung (11, 12) verläuft und so ausgebildet ist, dass ein Gleiten zur Basisplatte (10) hin möglich ist, aber ein Gleiten in die dazu entgegengesetzte Richtung verhindert ist.

2. Trägervorrichtung nach Anspruch 1,
wobei die Rastvorrichtung (113, 123) zwei gegenüber liegende Rastflächen (113, 123) umfasst.

3. Trägervorrichtung nach einem der Ansprüche 1 oder 2,
wobei die Befestigungsvorrichtungen (11, 12) jeweils als eine senkrecht zur Basisplatte (10) verlaufende Stange ausgebildet sind.

4. Trägervorrichtung nach einem der Ansprüche 1 bis 3,
bei dem die Befestigungsvorrichtungen (11, 12) langgestreckte Vorsprünge (111, 112, 121, 122) aufweisen, die die Rastflächen (113, 123) seitlich begrenzen.

5. Trägervorrichtung nach Anspruch 4,
wobei die von der Basisplatte (10) abgewandten Enden der Vorsprünge (111, 112, 121, 122) abgeschrägt sind.

6. Trägervorrichtung nach einem der Ansprüche 1 bis 5,
wobei der Drahtführungskanal quer zur Basisplatte (10) verläuft.

7. Trägervorrichtung nach einem der Ansprüche 1 bis 6,
wobei der Drahtführungskanal auf der vom Drosselbereich abgewandten Seite der Befestigungsvorrichtungen (11, 12) ausgebildet ist.

8. Trägervorrichtung nach Anspruch 7,
wobei der Drahtführungskanal als Rille ausgebildet ist.

9. Trägervorrichtung nach einem der Ansprüche 1 bis 8,
wobei eine Ringkerndrossel zwischen den Befestigungsvorrichtungen (11, 12) stehend anordenbar ist.

10. Trägervorrichtung nach einem der Ansprüche 1 bis 9,
wobei die Befestigungsvorrichtungen (11, 12) ein H-Profil aufweisen.

11. Trägervorrichtung nach einem der Ansprüche 1 bis 10,
wobei in der Basisplatte (10) mindestens zwei Drahtdurchführungsöffnungen (101-106) zur Aufnahme von Enden einer Drahtwicklung (41, 42, 43) vorgesehen sind.

12. Trägervorrichtung nach einem der Ansprüche 1 bis 11,
wobei der Drahtführungskanal einer Haltevorrichtung (11, 12) in eine der Drahtdurchführungsöffnungen (103, 104) mündet.

13. Halterung für ein induktives Bauelement
- mit der Trägervorrichtung nach einem der Ansprüche 1 bis 12,
- mit einer Haltevorrichtung (5), die in den Ringkern einer Drossel einsetzbar ist und die Rastvorrichtungen (50) aufweist,
- wobei die Rastvorrichtungen (50, 113) der Haltevorrichtung (5) und der Trägervorrichtung als Gegenstücke zueinander ausgebildet sind.

14. Induktives Bauelement
- mit einer Halterung nach Anspruch 13,
- mit einer Ringkerndrossel, die einen Ringkern (2) und mehrere Drahtwicklungen (41, 42, 43) umfasst,
- wobei die Haltevorrichtung (5) in das Kernloch der Ringkerndrossel eingesetzt ist und zwischen den Befestigungsvorrichtungen (11, 12) fixiert ist.

## Claims

1. Support device for a toroidal core (2) of a toroidal core inductor,
having a base plate (10) which has projecting, elongate fastening devices (11, 12) and a region for accommodating the toroidal core inductor, which region is arranged between the said fastening devices,
wherein the fastening devices (11, 12) each have at least one latching device (113, 123) which faces the said region for fastening a holding device for the toroidal core, wherein the latching device (113, 123) comprises at least one latching area, and
wherein the fastening devices (11, 12) each have a wire guide channel,
**characterized in that**
the latching area (113, 123) has a ribbed portion which runs along the axis of the fastening device (11, 12) and is designed such that sliding in the direction of the base plate (10) is possible but sliding in the opposite direction is prevented.

2. Support device according to Claim 1, wherein the latching device (113, 123) comprises two opposite latching areas (113, 123).

3. Support device according to either of Claims 1 and 2, wherein the fastening devices (11, 12) are each in the form of a bar which runs perpendicular to the base plate (10).

4. Support device according to one of Claims 1 to 3, in which the fastening devices (11, 12) have elongate projections (111, 112, 121, 122) which laterally delimit the latching areas (113, 123).

5. Support device according to Claim 4, wherein the ends of the projections (111, 112, 121, 122), which ends are averted from the base plate (10), are bevelled.

6. Support device according to one of Claims 1 to 5, wherein the wire guide channel runs transversely in relation to the base plate (10).

7. Support device according to one of Claims 1 to 6, wherein the wire guide channel is formed on that side of the fastening devices (11, 12) which is averted from the inductor region.

8. Support device according to Claim 7, wherein the wire guide channel is in the form of a groove.

9. Support device according to one of Claims 1 to 8, wherein a toroidal core inductor can be arranged uprightly between the fastening devices (11, 12).

10. Support device according to one of Claims 1 to 9, wherein the fastening devices (11, 12) have an H-shaped profile.

11. Support device according to one of Claims 1 to 10, wherein at least two wire leadthrough openings (101-106) for receiving ends of a wire winding (41, 42, 43) are provided in the base plate (10).

12. Support device according to one of Claims 1 to 11, wherein the wire guide channel of a holding device (11, 12) opens out into one of the wire leadthrough openings (103, 104).

13. Holder for an inductive component
- having the support device according to one of Claims 1 to 12,
- having a holding device (5) which can be inserted into the toroidal core of an inductor and which has latching devices (50),
- wherein the latching devices (50, 113) of the holding device (5) and of the support device are formed as mating pieces to one another.

14. Inductive component
- having a holder according to Claim 13,
- having a toroidal core inductor which comprises a toroidal core (2) and a plurality of wire windings (41, 42, 43),
- wherein the holding device (5) is inserted into the core hole of the toroidal core inductor and is fixed between the fastening devices (11, 12).

## Revendications

1. Ensemble porteur pour un noyau annulaire (2) d'une inductance à noyau annulaire,
présentant une plaque de base (10) qui présente des ensembles de fixation (11, 12) en débord et allongés et une partie disposée entre ces derniers pour reprendre l'inductance à noyau annulaire,
les ensembles de fixation (11, 12) présentant chacun au moins un ensemble d'encliquetage (113, 123) tourné vers cette partie, permettant de fixer un ensemble de maintien pour le noyau annulaire, dans lequel l'ensemble d'encliquetage (113, 123) comporte au moins une surface d'encliquetage, et
dans lequel les ensembles de fixation (11, 12) présentent tous un canal de guidage de fils,
**caractérisé en ce que**
la surface d'encliquetage (113, 123) présente une nervuration qui s'étend le long de l'axe de l'ensemble de fixation (11, 12) et qui est réalisée de telle sorte qu'un glissement vers la plaque de base (10) soit possible mais qu'un glissement dans la direction opposée soit impossible.

2. Ensemble porteur selon la revendication 1, dans lequel l'ensemble d'encliquetage (113, 123) comporte deux surfaces d'encliquetage (113, 123) situées l'une face à l'autre.

3. Ensemble porteur selon l'une des revendications 1 ou 2, dans lequel les ensembles de fixation (11, 12) sont tous configurés comme tringles s'étendant perpendiculairement par rapport à la plaque de base (10).

4. Ensemble porteur selon l'une des revendications 1 à 3, dans lequel les ensembles de fixation (11, 12) présentent des saillies allongées (111, 112, 121, 122) qui délimitent latéralement les surfaces d'encliquetage (113, 123).

5. Ensemble porteur selon la revendication 4, dans lequel les extrémités des saillies (111, 112, 121, 122) non tournées vers la plaque de base (10) sont chanfreinées.

6. Ensemble porteur selon l'une des revendications 1 à 5, dans lequel le canal de guidage de fils s'étend perpendiculairement par rapport à la plaque de base (10).

7. Ensemble porteur selon l'une des revendications 1 à 6, dans lequel le canal de guidage de fils est formé sur le côté des ensembles de fixation (11, 12) qui n'est pas tourné vers la zone d'inductance.

8. Ensemble porteur selon la revendication 7, dans lequel le canal de guidage de fils est réalisé sous forme de rainure.

9. Ensemble porteur selon l'une des revendications 1 à 8, dans lequel une inductance à noyau annulaire peut être disposée debout entre les ensembles de fixation (11, 12).

10. Ensemble porteur selon l'une des revendications 1 à 9, dans lequel les ensembles de fixation (11, 12) présentent un profil en H.

11. Ensemble porteur selon l'une des revendications 1 à 10, dans lequel au moins deux ouvertures (101-106) de passage pour fils sont prévues dans la plaque de base (10) pour reprendre les extrémités d'un enroulement de fils (41, 42, 43).

12. Ensemble porteur selon l'une des revendications 1 à 11, dans lequel le canal de guidage de fils d'un ensemble de maintien (11, 12) débouche dans l'une des ouvertures (103, 104) de passage de fils.

13. Support pour un composant inductif
- présentant l'ensemble porteur selon l'une des revendications 1 à 12,
- présentant un ensemble de maintien (5) apte à être inséré dans le noyau annulaire d'une bobine d'induction et présentant des ensembles d'encliquetage (50),
les ensembles d'encliquetage (50, 113) de l'ensemble de maintien (5) et de l'ensemble porteur étant configurés comme pièces complémentaires les unes aux autres.

14. Composant inductif
- présentant un support selon la revendication 13,
- présentant une inductance à noyau annulaire qui comporte un noyau annulaire (2) et plusieurs enroulements de fils (41, 42, 43),
- l'ensemble de maintien (5) étant inséré dans le trou du noyau de l'inductance à noyau annulaire et étant fixé entre les ensembles de fixation (11, 12).
